# EUROPÄISCHE PATENTSCHRIFT

(11) **EP 0 211 160 B1**
(45) Veröffentlichungstag und Bekanntmachung des Hinweises auf die Patenterteilung: **28.08.1991**
(21) Anmeldenummer: 86106621.5
(22) Anmeldetag: 15.05.1986
(51) Int. Cl.: G21F 5/00, G01M 3/22, F17C 7/00

(54) **Verfahren und Einrichtung zur nachprüfbaren Freisetzung von Gasen**
Method and device for a detectable gas discharge
Méthode et dispositif de mise en évidence du dégagement d'un gaz

(30) Priorität: 31.07.1985 DE 3527397
(43) Veröffentlichungstag der Anmeldung: 25.02.1987
(73) Patentinhaber: GSF-Forschungszentrum für Umwelt und Gesundheit, GmbH, D-85764 Oberschleissheim (DE)
(72) Erfinder: Kessels, Winfried, Dr., D-3300 Braunschweig (DE); Müller, Klaus, D-3300 Braunschweig-Stöckheim (DE); Telgmann, Martinus, D-4402 Greven 1 (DE)
(74) Vertreter: Gottlob, Peter, Dipl.-Ing.

(56) Entgegenhaltungen:
- DE-A- 1 218 753
- FR-A- 1 455 955
- PROCEEDINGS, 31st CONFERENCE ON REMOTE SYSTEMS TECHNOLOGY, 1983, Band 2, Seiten 129-131, La Grange Park, Illinois, US; R.K. REYNOLDS et al.: "A new system for remote and selective release of gases inside a container"

## Beschreibung

Die Erfindung betrifft eine Einrichtung nach dem Oberbegriff des Anspruches 1.

Eine besondere Problematik besteht bei der Dichtigkeitsüberprüfung von Behältern mittels Heliumlecktest oder bei der Ingangsetzung von chemischen Reaktionen unter definierter Freisetzung eines oder mehrerer Reaktionspartner in einem von außen abgeschlossenen Behälter, wenn in dessen Innenraum keine Durchführung bzw. Öffnung, z.B. zum Zwecke einer Manipulation von in abgeschlossenen Behältern angeordneten Gerätschaften, hineinführen. Jeder Betätigungsmechanismus von z.B. Ventilen muß dann durch eine völlig abgedichtete Wandung wirken, d.h. es muß sich um thermisch oder elektromagnetische Betätigungssignale handeln. Diese Art erlaubt jedoch keine Rückschlüsse darauf, ob nun die erwünschte Wirkung innerhalb des nicht einsehbaren Behälters eingetreten ist oder nicht.

Dichtigkeitsüberprüfungen von Behältern unter Zuhilfenahme eines Heliumlecktests werden in diversen Lehrbüchern ausführlich dargestellt (z.B. Wutz, Adam, Walcher: Theorie und Praxis der Vakuumtechnik (1982) oder Leybold Katalog).

Bei diesem Verfahren wird der zu prüfende Behälter in eine mit Helium gefüllte Druckkammer gelegt, die in den Behälter selbst eingesickerte Heliummenge gemessen oder der Behälter wird innen mit Helium beschickt, in eine Vakuumkammer gelegt und die dann aus dem Behälter austretende Heliunenge gemessen.

Ein anderes Verfahren ist das sogenannte "bombing"-Verfahren, d.h. der geschlossene Behälter wird in eine Druckkammer gesetzt und eine längere Zeit unter Überdruck in der Heliumatmosphäre gehalten. Anschließend wird die Druckkammer evakuiert. Man mißt das dann aus dem Behälter ausströmende Helium. Aus den Meßwerten kann dann auf die Leckage des Behälters geschlossen werden.

Ein weiteres Verfahren ist der Einsatz einer Kartusche, die über eine definierte Kapillare eine definierte Heliumleckage besitzt. Diese Kartusche wird vor dem Verschließen des Behälters in diesen eingesetzt und verliert dann sehr langsam ihren Heliuminhalt. Der Behälter wird anschließend in eine Vakuumkammer gestellt und die aus dem Behälter austretende Heliummenge gemessen. An den Behälter kann, in einem Hohlraum angeordnet, auch ein Ventil angeschlossen werden, durch das der Behälter mit Helium gefüllt wird. Der o.g. Hohlraum wird nach außen hin mit einem Stopfen oder einer Verschlußschraube verschlossen und zusätzlich durch eine Dichtnaht abgedichtet.

Diese Überdruck- und Vakuumverfahren erfordern einen Anschluß an den Behälter, der dann, nach vorgenommener Dichtigkeitsüberprüfung, erneut verschlossen und noch einmal gesondert überprüft werden muß. Dies ist insbesondere bei der Überprüfung von Behältern mit radioaktivem Inhalt sehr aufwendig, da hier alle Handhabungen (Verschweißen oder Abschrauben von Einfüllstutzen oder Entnahmestutzen) fernbedient vorgenommen werden müssen.

Das "bombing"-Verfahren hat den Nachteil der geringen Genauigkeit (bis 10⁻⁴ mbar 1/s).

Das Freisetzen des Heliums aus einer definierten Kapillare hat den Nachteil, daß, unter Einbeziehung der möglichen Leckage des Behälters und seiner Detektierbarkeit, eine große Heliummenge in den Behälter eingesetzt werden muß, die dann bei einer vollkommenen Dichtigkeit des Behälters zu einer relativ hohen Druckerhöhung im Behälter führt.

Des weiteren ist aus der FR-A-1455955 eine dicht geschlossene Vorrichtung bekannt, welche aus zwei Behältern besteht welche durch einen mit einem schmelzbaren Material verschlossenen Kanal verbunden sind. Der eine Behälter enthält ein Gas mit Überdruck gegenüber dem zweiten Behälter. Bei genügend hoher Temperatur schmilzt das schmelzbare Material und gibt den verschlossenen Kanal frei. Das Gas strömt in den zweiten Behälter und betätigt dabei eine Pfeife. Zur Abgabe des Gases nach außen ist diese Vorrichtung jedoch nicht geeignet.

Der Erfindung liegt die Aufgabe zugrunde, eine Einrichtung zu bieten, mit der ein verschlossener Behälter, der in einem unzugänglich und uneinsehbaren weiteren Behälter angeordnet ist, nachweisbar geöffnet werden kann.

Die Lösung ist in den kennzeichnenden Merkmalen des Anspruches 1 beschrieben.

Die übrigen Ansprüche geben vorteilhafte Ausführungsformen der Vorrichtung wieder.

Besondere Vorteile ergeben sich mit der Erfindung bei der Dichtigkeitsüberprüfung von Behältern mittels Heliumtest. Das Helium befindet sich dabei zuerst in einer Kartusche, die vor dem Verschließen des Behälters in dem Behälter angeschraubt oder auch nur eingelegt werden kann. Aus der Kartusche kann zu einem definierten Zeitpunkt, der frei wählbar ist, das Helium kurzzeitig in den Behälter abgelassen werden. Das Freisetzen des Heliums kann auch außerhalb des Behälters akustisch wahrgenommen werden, da das Ablassen des Gases über eine Pfeife erfolgt. Das Verschlußorgan der Kartusche wird durch Temperaturerhöhung geöffnet.

Die Erfindung kann insbesondere bei Behältern mit radioaktivem Inventar eingesetzt werden, die nur in Heißen Zellen zu handhaben, zu verschweißen und auf Dichtigkeit zu prüfen sind. Besonders geeignet ist die Methode zur Dichtigkeitsüberprüfung von Brennelementbehältern oder Kokillen mit hochradioaktivem, verglastem Waste, da das Verschlußorgan der Kartusche aus einem Weichlot-Pfropfen besteht und dieser Pfropfen durch örtl. Erwärmung ausgeschmolzen werden kann.

Das Vorrichtung ist demnach ohne große technische Installationen in Heißen Zellen anwendbar, wobei große Druckerhöhungen im Behälter vermieden werden, das Einbringungsverfahren auch bei hohen Temperaturen angewendet werden kann, der Zeitraum, der zum Verschließen (zum Verschweißen) des Behälters benötigt wird, ohne Einfluß auf die Genauigkeit der Messung ist und eine genau definierte Heliummenge zu einem bestimmten Zeitpunkt freigesetzt wird. Es entsteht bei der Anwendung der Erfindung keine Schwächung der Behälterkonstruktion bzw. eine Schwächung kann umgangen werden.

Die Erfindung wird im folgenden anhand eine Ausführungsbeispiels mittels der Fig. 1 und 2 näher beschrieben.

Hierbei handelt es sich um den speziellen Fall einer Kartusche, wie sie im Prinzip in Kokillen für verglasten, hochradioaktiven Abfall zum Einsatz kommen kann. Die Dimensionierung wurde dabei so vorgenommen, daß nach dem Freisetzen des Heliumgases ein Partialdruck von ca. 0,2 bar He in dem freien Volumen der Kokille entsteht. Die Erklärung anhand des speziellen Beispiels schränkt dabei die Anwendung der Kartusche in anderer Form und anderer Dimensionierung nicht ein.

Die Fig. 1 zeigt im Schnitt eine solche Kokille 1, in der Glas 2 unterzubringen ist, wobei zwischen der Glasoberfläche und dem dicht aufgeschweißten Deckel 3 ein Hohlraum 4 verbleibt. Am Deckel 3 ist ein erster Fortsatz bzw. ein Pilzkopf 5 zur Manipulation der Kokille 1 fest angeordnet. Unterhalb des Pilzkopfes 5 ist im Hohlraum 4 die Kartusche 6 mit Ventil 7 und Pfeife 8 befestigt, in der Helium untergebracht ist, welches nach dem Anschweißen des Deckels 3 freigesetzt werden soll. Die Freisetzung des Gases erfolgt akustisch vernehmlich über die Pfeife 8. Für das Einbringen des Gases in die Kartusche 6 ist das Ventil 7 vorgesehen, das aber im in der Kokille 1 eingebauten Zustand dicht verschlossen ist und bleibt. Die Kartusche 6 soll in diesem speziellen Fall in den Pilzkopf 5 des Kokillendeckels 3 eingeschraubt werden. Die Kartusche 6 wird vorher über das Ventil 7 mit einer vorgegebenen Heliummenge gefüllt. Über den Pilzkopf 5 ist eine diesen umgebende Heizvorrichtung 9 vorgesehen, deren Funktion anhand der Fig. 2 beschrieben wird.

Die Fig. 2 zeigt ebenfalls im Schnitt den näheren Bereich Kartusche 6 zu Pilzkopf 5. Die Kartusche 6 besitzt einen zylindrischen Fortsatz 10, der in eine Ausnehmung 11 des Pilzkopfes 5 von unten eingeschraubt ist. Ein Dichtring 12 sperrt die Ausnehmung 11 ab. Vom gasgefüllten Innenraum 13 der Kartusche 6 reicht eine Bohrung 14 als Verbindungsstrecke vom Innenraum 13 zu der als Gas- und Schmelzsubstanzauffangraum dienenden Ausnehmung 11. Diese Bohrung 14 ist mit einem Weichlotstopfen 15 im Bereich des Pilzkopfes 5 verschlossen, bis mittels der Heizvorrichtung 9 durch Wärmeübertragung über den Pilzkopf 5 auf den Fortsatz 10 eine Temperatur erreicht wird, die ihn schmelzen läßt. Das im Innenraum 13 befindliche Gas (He) stößt das geschmolzene Material aus der Bohrung 14 in die Ausnehmung 11 hinein.

Das abströmende Gas wird anschließend über eine Kapillare 16 (die bei ausreichender Dicke der Wandung der Kartusche 6 vollständig im Wandmaterial verlaufen kann) durch den Fortsatz 10 und den Innenraum 13 zur Öffnung 17 der Pfeife 8 geführt, die dann das akustische Signal abgibt (bei mehreren Kartuschen kann die Tonlage der Pfeifen bzw. die Schmelztemperatur der Weichlotstopfen variiert werden). Der Zugang 18 zur Kapillare 16 befindet sich in der Ausnehmung 11, so daß das Gas gezwungen ist, über die Pfeife 8 abzuströmen. Der Zugang 18 ist abgebogen, damit er nicht von Weichlot verstopft werden kann. Die Pfeife 8 könnte bei entsprechendem Anwendungsfall auch direkt auf die Bohrung 14 aufgesetzt werden, wenn das Schmelzmaterial des Verschlußstopfens 15 die Pfeife 8 nicht verstopfen, d.h. unwirksam machen kann. Bohrung 14 und Kapillare 16 bilden gemeinsam eine Verbindungsstrecke zwischen dem Gasraum 13 zur Pfeife 8.

Wird das Helium aus der Kartusche 6 freigesetzt, so erfolgt dies, wie dargestellt, über eine durchgehende Bohrung 14, die vor der Freisetzung mit Weichlot 15 abgeschlossen ist. Der Schmelzpunkt dieses Weichlotes bestimmt die Temperatur, bei der die Freisetzung erfolgt. Initiiert wird diese plötzliche Freisetzung, bzw. das Schmelzen des Stopfens 15, durch die über den Pilzkopf 5 zu stülpende Aufheizvorrichtung 9. Der Schmelzpunkt ist mit den verschiedensten Weichloten einstellbar von 30 bis zu einigen 100°C. Das freigesetzte Gas strömt (kurzzeitig, in relativ großer Menge) dann durch das eingelötete Kapillarrohr 16 durch die Pfeife 8 in den zu überprüfenden Raum 4. Das hierbei entstehende akustische Signal zeigt an, das das Ausströmen des Gases erfolgt. Das Kapillarrohr 16 und die Pfeife 8 sind in die Kartusche 6 gasdischt eingebaut, z.B. eingelötet, ebenso wie das nur schematisch dargestellte Ventil 7.

Die Dimensionierung der Kartusche 6 (Volumen und Druck) ist abhängig von der geforderten Meßgenauigkeit des Systems, von der Empfindlichkeit des bei der Messung benutzten Massenspektrometers und der bei der Messung herrschenden Temperatur sowie von dem freien Volumen, das mit Helium gefüllt werden muß. Der Vorteil des Gesamtsystems ist darin zu sehen, daß eine gezielte Freisetzung des Gases erfolgen kann.

Alternativ zum Pfropfen 15 aus Weichlot sind auch Verschlüsse der Bohrung mit Bi-Metall-Elementen, sich zersetzenden chemischen Verbindungen u.ä. einsetzbar.

## Patentansprüche

1. Einrichtung zur mit Hilfe eines akkustischen Geräts nachprüfbaren Freisetzung von Gas, das im Innenraum (13) eines ersten Behälters (6) aufbewahrt ist, in den Innenraum (4) eines nach außen hin abgeschlossenen weiteren Behälters (1), wobei eine Verbindungsstrecke zwischen beiden Behältern (6,1) mittels einer schmelzbaren Substanz (15) verschließbar ist und wobei Verbindungsstrecke derart ausgebildet ist, daß nach Schmelzen der Substanz eine zwangsweise Führung des aus dem ersten Behälter abströmenden Gases über das akustische Gerät erfolgt, dadurch gekennzeichnet, daß
a) der erste Behälter eine Kartusche (6) ist, die im weiteren Behälter (1) so definiert befestigbar ist, daß die schmelzbare Substanz durch eine Aufheizvorrichtung (9) von außen zum Schmelzen gebracht werden kann,
b) die Verbindungsstrecke (14, 16) aus zwei Teilen besteht, deren einer Teil (14) mit der schmelzbaren Substanz (15) verschlossen ist und deren zweiter Teil (16) als Kapillare ausgebildet ist und
c) die beiden Teile (14, 16) der Verbindungsstrecke in eine Ausnehmung (11) zur Aufnahme der geschmolzenen Substanz münden.

2. Einrichtung nach Anspruch 1, dadurch gekennzeichnet, daß die Kartusche (6) einen zylindrischen Fortsatz (10) aufweist, durch den die Bohrung (14) und die Kapillare (16) hindurchführen.

3. Einrichtung nach Anspruch 1 oder einem der folgenden, dadurch gekennzeichnet, daß der Fortsatz (10) im Innern (11) eines ebenfalls zylindrisch ausbildbaren, weiteren Fortsatzes (5) des weiteren Behälters (1) angeordnet ist.

4. Einrichtung nach Anspruch 1 oder einem der folgenden, dadurch gekennzeichnet, daß die Kapillare (16) und der Eingang (17) zur Pfeife (8) direkt miteinander verbunden sind.

5. Einrichtung nach Anspruch 1 oder einem der folgenden, dadurch gekennzeichnet, daß die beiden Fortsätze (5, 10) gemeinsam mittels einer Heizvorrichtung (9) aufheizbar sind.

6. Verwendung der Einrichtung nach Anspruch 1 oder einem der folgenden zur Dichtigkeitsüberprüfung des weiteren Behälters (1).

7. Verwendung der Einrichtung nach Anspruch 1 oder einem der Ansprüche 2-5 zur Ingangsetzung chemischer Reaktionsabläufe in dem weiteren Behälter (1).

## Claims

1. Arrangement for the release of gas, which is stored in the interior (13) of a first container (6), into the interior (4) of an additional container (1), which is outwardly sealed, such release being detectable by means of an acoustic apparatus, a connecting path between the two containers (6, 1) being sealable by means of a fusible substance (15), and the connecting path being adapted in such a manner that, after the substance has melted, the gas flowing from the first container is forcibly guided over the acoustic apparatus, characterised in that
a) the first container is a cartridge (6), which is securable in the additional container (1) in such a specific manner that the fusible substance can be caused to fuse from externally by means of a heating device (9);
b) the connecting path (14, 16) comprises two portions, one portion (14) being sealed by the fusible substance (15), and the second portion (16) being adapted as a capillary tube; and
c) the two portions (14, 16) of the connecting path extend into a recess (11) for receiving the fused substance.

2. Arrangement according to claim 1, characterised in that the cartridge (6) has a cylindrical extension member (10), through which the bore (14) and the capillary tube (16) extend.

3. Arrangement according to claim 1 or one of the following claims, characterised in that the extension member (10) is disposed in the interior (11) of an additional, extension member (5), which my likewise be in cylindrical form, of the additional container (1).

4. Arrangement according to claim 1 or one of the following claims, characterised in that the capillary tube (16) and the inlet (17) leading to the whistle (8) are directly interconnected.

5. Arrangement according to claim 1 or one of the following claims, characterised in that the two extension members (5, 10) are jointly heatable by means of a heating device (9).

6. Use of the arrangement according to claim 1 or one of the following claims to check the sealing quality of the additional container (1).

7. Use of the arrangement according to claim 1 or one of claims 2 to 5 for starting chemical reaction processes in the additional container (1).

## Revendications

1. Dispositif de mise en évidence du dégagement d'un gaz à l'aide d'un appareil acoustique, qui est placé dans l'espace interne (13) d'un premier récipient (6), lui-même étant dans un autre récipient (1) isolé de l'extérieur, une liaison entre les deux récipients (6, 1) pouvant être obturée au moyen d'une substance fusible (15) et la liaison ayant une forme telle qu'après fusion de la substance, il y a un guidage obligé du gaz sortant du premier récipient vers l'appareil acoustique, caractérisé en ce que :
a) le premier récipient est une cartouche (6) qu'on peut fixer dans l'autre récipient (1) de telle façon que la substance fusible puisse être fondue par un dispositif de chauffage (9) depuis l'extérieur ,
b) la liaison (14, 16) comprend deux parties, dont une partie (14) est obturée avec la substance fusible (15) et dont la deuxième partie (16) est en forme de capillaire et,
c) les deux parties (14, 16) de la liaison débouchent dans un évidement (11) qui reçoit la substance fondue.

2. Dispositif selon la revendication 1, caractérisé en ce que la cartouche (6) présente un prolongement cylindrique (10), dans lequel passent le trou (14) et le capillaire (16).

3. Dispositif selon la revendication 1 ou l'une des suivantes, caractérisé en ce qu'on place le prolongement (10) à l'intérieur (11) d'un autre prolongement (5), également de forme cylindrique de l'autre récipient (1).

4. Dispositif selon la revendication 1 ou l'une des suivantes, caractérisé en ce qu'on relie directement le capillaire (16) et l'entrée (17) du sifflet (8).

5. Dispositif selon la revendication 1 ou l'une des suivantes, caractérisé en ce qu'on peut chauffer ensemble les deux prolongements (5, 10) au moyen d'un dispositif de chauffage (9).

6. Utilisation du dispositif selon la revendication 1 ou l'une des suivantes pour contrôler l'étanchéité de l'autre récipient (1).

7. Utilisation du dispositif selon la revendication 1 ou l'une des revendications 2 à 5, pour déclencher des processus réactionnels chimiques dans l'autre recipient (1).
